# EUROPÄISCHE PATENTSCHRIFT

(11) **EP 3 601 882 B1**
(45) Veröffentlichungstag und Bekanntmachung des Hinweises auf die Patenterteilung: **01.09.2021**
(21) Anmeldenummer: 18713636.1
(22) Anmeldetag: 23.03.2018
(51) Int. Cl.: F21V 15/01, F21V 23/04, H01H 9/28, H01H 27/00, F21V 25/04, F21V 25/00, F21V 15/00

(54) **LEUCHTE MIT BEDIENELEMENT ZUM EINSTELLEN EINES BETRIEBSPARAMETERS**
LUMINAIRE COMPRISING A CONTROL ELEMENT FOR ADJUSTING AN OPERATING PARAMETER
APPAREIL D'ÉCLAIRAGE POURVU D'UN ÉLÉMENT DE COMMANDE SERVANT À RÉGLER UN PARAMÈTRE DE FONCTIONNEMENT

(30) Priorität: 27.03.2017 DE 202017101750 U
(43) Veröffentlichungstag der Anmeldung: 05.02.2020
(73) Patentinhaber: Zumtobel Lighting GmbH, 6850 Dornbirn (AT)
(72) Erfinder: KOHLER, Christian, 6850 Dornbirn (AT); PIEPER, Stephan, 6850 Dornbirn (AT); SCHADE, Sebastian, 6850 Dornbirn (AT)
(74) Vertreter: Thun, Clemens
(86) Internationale Anmeldenummer: PCT/EP2018/057436
(87) Internationale Veröffentlichungsnummer: WO 2018/177924

(56) Entgegenhaltungen:
- WO-A1-2016/054830
- WO-A1-2016/176581
- WO-A2-2012/004708
- DE-A1- 2 636 695
- JP-U- S4 994 485
- US-A1- 2001 042 842
- US-A1- 2007 222 399
- US-A1- 2014 177 203

## Beschreibung

Die vorliegende Erfindung betrifft eine Leuchte gemäß dem Oberbegriff des Anspruchs 1, welche ein Gehäuse aufweist, das einen Aufnahmeraum umschließt, wobei die Leuchte ferner ein Bedienelement zum Einstellen eines Betriebsparameters für den Betrieb der Leuchte aufweist. Insbesondere betrifft die Erfindung eine Leuchte, welche für den Einsatz in öffentlich zugänglichen Bereichen und/oder im Außenbereich vorgesehen ist.

Durch die Möglichkeit, Betriebseigenschaften einer Leuchte anzupassen, kann die von einer Leuchte erzielbare Beleuchtung individuell an den jeweiligen Einsatzort angepasst werden. Die Qualität der Beleuchtung kann auf diesem Wege optimiert werden. Ein Anpassen des Betriebsverhaltens einer Leuchte kann bspw. das Verändern der Intensität der Lichtabgabe oder aber auch der Farbe bzw. Farbtemperatur des abgegebenen Lichts umfassen.

Um die Betriebseigenschaften einer Leuchte individuell anpassen zu können, bestehen unterschiedliche Möglichkeiten, welche insbesondere die Frage betreffen, wie die hierzu erforderliche Information der Leuchte mitgeteilt werden.

Zwischenzeitlich gibt es bspw. vielfältige Möglichkeiten, entsprechende Steuerinformationen von einer separaten Steuereinheit aus an die Leuchte zu übermitteln. Das Übermitteln dieser Steuerinformationen kann sowohl drahtlos als auch über entsprechende Steuerleitungen erfolgen. Durchgesetzt hat sich hierzu bspw. der sog. DALI-Standard, der ein Datenprotokoll definiert, mit dessen Hilfe Helligkeitsinformationen an eine Vielzahl von Leuchten, die an ein gemeinsames Bussystem angeschlossen sind, übermittelt werden können. Diese Art der Ansteuerung erfordert allerdings, dass die Leuchte für eine entsprechende Informationsübermittlung ausgelegt sein muss. D.h., die Leuchte muss intern entsprechende Mittel zur Datenkommunikation mit der externen Steuereinheit beinhalten. Da dies den Einsatz zusätzlicher Bauteile erfordert, ist eine derartige Ansteuerung mit einem gewissen Material- und Kostenaufwand verbunden. Ein derartiger Aufwand ist dementsprechend üblicherweise lediglich in solchen Fällen akzeptabel, in denen Betriebseigenschaften einer Leuchte während des laufenden Betriebs öfters verändert werden.

Bei Leuchten hingegen, bei denen eine Anpassung des Betriebsparameters nur äußerst selten, bspw. lediglich bei der erstmaligen Inbetriebnahme der Leuchte vorgenommen wird, ist eine Ansteuerung in der zuvor beschriebenen Weise eher nicht praktikabel. Hier haben sich alternative Lösungen durchgesetzt, bei denen an der Leuchte selbst manuell in geeigneter Weise der Betriebsparameter für die Leuchte eingestellt werden kann und dann während des Betriebs durch die Leuchte dauerhaft berücksichtigt wird. In diesem Fall weist die Leuchte also selbst unmittelbar ein Bedienelement auf, welches ein manuelles Einstellen des Betriebsparameters ermöglicht.

Die US 2001/042842 A1 offenbart eine Leuchte, die im Inneren des Gehäuses einen Schutzschalter in Form eines Schiebeschalters aufweist, der dadurch betätigt wird, dass ein stiftartiges Werkzeug oder anderes Element in ein Langloch an der Gehäusewand eingeschoben und genau getroffen werden muss, wodurch dann der Schalter verschoben werden kann. Die an der Rückseite vorgesehene Wand dient dazu, die Einführung des stiftartigen Elements zu begrenzen.

Die US 2007/222399 A1 offenbart ein System für eine Außenbeleuchtung mit extrem niedriger Spannung, bei dem eine beliebige Anzahl von Leuchten jeweils ein einzelnes Steuermodul innerhalb der Leuchte oder außerhalb der Leuchte aufweist. Die Lampenhelligkeit wird durch einen integrierten Schaltkreis gesteuert. Die Dimmstufe wird manuell mit einer Einstellschraube eingestellt und wirkt sich auf die Einschaltdauer und damit auf die Lichtleistung der Lampe aus. Die Einstellschraube des Dimmers ist an einem oberen Seitenflansch der Steuermodulplatine angeordnet, damit sie hinter der Einstellöffnung positioniert werden kann. Ein Dimmerschrauben-Einstellstopfen passt in die Öffnung, um gegen Regen und Schmutz usw. abzudichten.

Die WO 2016/054830 A1 offenbart eine Sicherheitslampe, einen Sicherheitslampenhalter und ein entsprechendes Montageverfahren. Die Sicherheitslampe umfasst unter anderem eine Leuchtröhre, eine Lampenplatte, eine Röhrenfassung, eine Stromversorgungsplatine und einen Einsteckstift sowie eine bewegliche Baugruppe. Auf der Platine ist ein leitender Schalter angeordnet der über ein Leitungsloch in der Röhrenfassung, welches so geartet ist, dass ein Schaltwerkzeug hindurchgeht, bedient werden kann. an der beweglichen Baugruppe ist ein Schalter zur Leitung des Einsteckstifts und der Leistungsplatine angeordnet. Wenn sich die Bewegungsanordnung in einer ersten Position befindet, sind das Leitungsloch und der leitende Schalter versetzt. Wenn sich die Bewegungsanordnung in einer zweiten Position befindet, befindet sich das Leitungsloch direkt gegenüber dem leitenden Schalter. Die vorliegende Struktur verhindert elektrische Schläge während der Installation.

Die DE 26 36 695 A1 offenbart eine batteriegespeiste Lampe mit einem kastenartigen Gehäuse zur Aufnahme mindestens einer Batterie und einem darüberliegenden Lampenteil. Zwischen den Kontakten der Batterie und den Kontakten der Lampe ist ein verschiebbarer elektrisch leitender Anschlußstreifen eingeschoben der einen Brückenabschnitt aufweist um in einer definierten Position den Kontakt zwischen Lampe und Batterie zu überbrücken. Durch seitliches Verschieben dieses Anschlußstreifens über seitliche Öffnungen im Gehäuse mittels eines besonderen Werkzeuges, kann ein elektrischer Kontakt zwischen Lampe und Batterie hergestellt oder aber wieder unterbrochen werden, so dass mit dem besonderen Werkzeug die Lampe ein- und ausgeschaltet werden kann.

Die JP S499 4485 U offenbart eine Leuchtstoffröhrenlampe im Außenbereich. Um den Benutzer bei Feuchtigkeit vor Stromschlag zu schützen, erfolgt das Ein- und Ausschalten indirekt über einen Mikro-Schalter im Inneren der eingehausten (abgedeckten) Lampe. Der Taster des Mikro-Schalters befindet sich unmittelbar unter (hinter) einem Gewindeloch eines Abdeckungsbefestigungswinkels das mit einem Loch in der Abdeckung fluchtet. Dieser Taster kann durch Ein- und Herausschrauben einer Rändelschraube bewegt und somit die Leuchtstoffröhre Ein- und Ausgeschaltet werden.

Die WO 2016/176581 A1 offenbart eine Steuervorrichtung für Festkörperbeleuchtungskörper in Form einer in einem Gehäuse angeordneten programmierbaren Steuerung und ist so konfiguriert, dass die Intensität des abgegebenen Lichtes von Halbleiter-basierten Beleuchtungskörpern zeitabhängig eingestellt werden kann. Zu diesem Zweck hat die Steuervorrichtung im Gehäuse ein Fenster, welches den manuellen Zugang zu insgesamt fünf Kippschaltern erlaubt. Eine spezifische Eins-Null-Kombination der Schalter definiert eine von insgesamt zweiunddreißig unterschiedlichen Zeit-Helligkeits-Routinen und bietet so dem Anwender ein zeitgesteuertes Dimmen mit variabler Zeitverzögerung. Die Bedienung der Kippschalter geschieht manuell, ein spezielles Werkzeug dazu ist nicht notwendig.

Die US 2014 177 203 A1 offenbart ein System welches es dem Benutzer ermöglicht eine konventionelle Leuchtstoffröhre durch eine neuartige LED-Röhre gleicher Bemaßung gefahrlos zu ersetzen. Um die Gefahr eines Stromschlages zu vermeiden, wird beim Einführen der beiderseitigen Kontaktstifte, vor allem aber beim Verdrehen der Röhre ein Sicherheitsschalter aktiv, der eine Stromversorgung der Röhre im eingebauten Zustand vorerst verhindert. Allerdings entsteht durch das Drehen der Röhre ein Zugang von außen zu diesem Sicherheitsschalter, indem eine Bohrung der inneren Kammer eines Endelementes mit einer Bohrung des Sicherheitsvorrichtungsgehäuses fluchtet und den Zugang freilegt. Wenn der Benutzer mit einem spitzen Werkzeug durch beide Bohrungen hindurch den Taster des Sicherheitsschalters drückt, löst sich die Arretierung des Tasters und ragt in Form eines zylinderförmigen Abschnittes über das erste Gehäuseteil, wodurch ein weiteres Verdrehen der Röhre blockiert und gleichzeitig der elektrische Kontakt zwischen Röhre und Fassung geschlossen wird.

WO 2012 004 708 A2 offenbart ebenfalls ein System zur gefahrlosen Auswechslung einer konventionellen Leuchtstoffröhre durch eine kongruente moderne LED-Röhre 4 im Sinne einer kostengünstigen Nachrüstung. In einer möglichen Ausführungsform weist zumindest ein Lampensockel eine Grundplatte auf, die mit beiden Kontaktstiften sowie mit einem Freigabeelement fest verbunden ist. Das Freigabeelement befindet sich zwischen seitlich anliegenden Rastarmen aus Federstahl, die im Eingriffszustand vorgespannt sind. Nach Einführen der Kontaktstifte in die Lampenfassung(en) muß der Benutzer mit einem spitzen Werkzeug über eine Öffnung im Sockelgehäuse das mittels Feder vorgespannte Schaltelement soweit hineindrücken, bis der untere Teil des Schaltelementes in beiden Rastarmen einrastet und dessen mit den Kontaktstiften leitend verbundenen Kontakte über die Kontakte mit der Spannungsquelle elektrisch verbunden sind. Zum gefahrlosen Lösen der Kontakte muß die Röhre um die eigene Achse gedreht werden, wodurch sich ebenso die Grundplatte und damit das Auslöseelement mitdreht und beide Rastarme gespreizt werden. Somit wird das Schaltelement (bzw. das Betätigungselement) freigegeben und durch die Federspannung zurückgezogen wodurch die elektrischen Kontakte gelöst werden.

Die vorliegende Erfindung soll sich wie bereits erwähnt insbesondere auf Leuchten beziehen, welche entweder im Außenbereich oder in öffentlichen Gebäuden zum Einsatz kommen. In derartigen Anwendungsfällen wird eher selten eine Anpassung des Betriebsparameters für die Leuchte erfolgen, sodass hier die zweite Variante mit einem an der Leuchte vorgesehenen Bedienelement zum Einstellen des Betriebsparameters zu bevorzugen ist. Andererseits wird die Leuchte wie bereits erwähnt in Bereichen zum Einsatz kommen, in denen sie für sich in dem beleuchteten Bereich aufhaltende Personen zugänglich ist. Ein unmittelbar an der Leuchte angebrachtes Bedienelement zum Einstellen eines Betriebsparameters eröffnet dementsprechend die Möglichkeit, dass die Lichtabgabeeigenschaften der Leuchte unautorisiert durch Dritte verändert werden.

Der vorliegenden Erfindung liegt deshalb die Aufgabenstellung zugrunde, eine Möglichkeit anzugeben, mit deren Hilfe der Betriebsparameter einer Leuchte in einfacher Weise eingestellt werden kann, andererseits sichergestellt ist, dass eine Veränderung des Betriebsparameters durch Unbefugte dritte Personen weitestgehend vermieden wird.

Die Aufgabe wird durch eine Leuchte, welche die Merkmale des Anspruchs 1 aufweist, gelöst. Vorteilhafte Weiterbildungen der Erfindung sind Gegenstand der abhängigen Ansprüche.

Bei der erfindungsgemäßen Lösung ist vorgesehen, dass das Bedienelement zum Einstellen des Betriebsparameters der Leuchte in einem von einem Gehäuse der Leuchte umschlossenen Aufnahmeraum angeordnet ist. Hierdurch ist das Bedienelement zunächst vor einer ungewünschten Betätigung geschützt. Damit trotz allem während der Installation der Leuchte durch autorisierte Personen mit einem verhältnismäßig geringen Aufwand der Betriebsparamater eingestellt werden kann, ist im Gehäuse eine Öffnung vorgesehen, durch welche das Bedienelement für ein Betätigungswerkzeug von außen her zugänglich ist.

Erfindungsgemäß wird also eine Leuchte vorgeschlagen mit einem Gehäuse, welches einen Aufnahmeraum umschließt, wobei in dem Aufnahmeraum ein Bedienelement zum Einstellen eines Betriebsparameters der Leuchte angeordnet ist und wobei das Gehäuse eine Öffnung aufweist, durch welche das Bedienelement für ein Betätigungswerkzeug von außen zugänglich ist.

Die Erfindung ist dadurch gekennzeichnet, dass das Gehäuse eine innere Wand oder einen inneren Steg aufweist, die bzw. der aus Sicht der Öffnung an der Rückseite des Bedienelements angeordnet ist und das Bedienelement als Druckknopf ausgeführt ist.

Die erfindungsgemäße Lösung stellt einen optimalen Kompromiss dar. Einerseits ist für unbefugte Personen nicht unmittelbar erkennbar, dass die Leuchte ein Bedienelement aufweist und dieses in geeigneter Weise betätigt werden kann. Andererseits können Personen, welche Kenntnis von dem Aufbau der Leuchte haben und mit deren Installation befasst sind, ohne großen Aufwand eine Einstellung des Betriebsparameters vornehmen. Damit kann die Lichtabgabe der Leuchte in einfacher Weise angepasst werden, gleichzeitig wird allerdings die Gefahr einer Veränderung des Betriebsparameters durch unbefugte Personen deutlich reduziert.

Vorzugsweise besteht das Gehäuse der Leuchte aus zwei miteinander verbindbaren Gehäuseteilen, welche in einem Verbindungsbereich aneinander liegen, wobei die Öffnung zur Betätigung des Bedienelements in dem Verbindungsbereich ausgebildet ist. Eines der beiden Gehäuseteile kann hierbei topfartig ausgebildet sein und das zweite Gehäuseteil die Form eines Deckels aufweisen, wobei die Öffnung dann in dem ersten, topfartig ausgebildeten Gehäuseteil ausgebildet ist.

Die Öffnung, durch welche das Betätigungswerkzeug zum Betätigen des Bedienelements geführt wird, erstreckt sich hierbei vorzugsweise länglich in einer Betätigungsrichtung des Bedienelements. Insbesondere kann die Öffnung als Langloch ausgebildet sein.

Insbesondere kann die Wand bzw. der Steg in diesem Fall gekrümmt ausgeführt sein, sodass dieser Abschnitt die korrekte Positionierung des Betätigungswerkzeugs bzgl. des Bedienelements erleichtert. Gleichzeitig dient die Wand bzw. der Steg auch als entsprechender Schutz für zusätzlich in dem Gehäuse angeordnete Komponenten, so dass diese nicht versehentlich durch das Werkzeug beschädigt werden können.

Durch die Ausführung des Bedienelementes in Form eines Druckknopfes kann insbesondere die sog. Switch-Dimm-Technik zum Einsatz kommen, um den Betriebsparameter der Leuchte einzustellen. D.h., bei einem erstmaligen Betätigen des Druckknopfs wird der Betriebsparameter der Leuchte, bspw. die Helligkeit des abgegebenen Lichts, schrittweise oder kontinuierlich erhöht. Bei einem darauffolgenden zweiten Betätigen hingegen wird der Betriebsparameter wieder reduziert. Dies erfolgt abwechselnd, sodass durch entsprechend langes Betätigen des Druckknopfs der Betriebsparameter für die Leuchte in dem zur Verfügung stehenden Einstellbereich frei gewählt werden kann.

Bei dem einzustellenden Betriebsparameter für die Leuchte kann es sich insbesondere um die Helligkeit des abgegebenen Lichts handeln. Alternativ oder ergänzend hierzu wäre es allerdings auch denkbar, dass eine Farbe oder Farbtemperatur des abgegebenen Lichts eingestellt wird. Ggf. kann die Leuchte intern mehrere entsprechende Bedienelemente zum Einstellen unterschiedlicher Betriebsparameter aufweisen, wobei diese dann immer in der erfindungsgemäßen Weise angeordnet und über entsprechende Öffnungen zugänglich sind.

Nachfolgend soll die Erfindung anhand der beiliegenden Zeichnung näher erläutert werden. Es zeigen:
- Figuren 1 und 2: Ansichten einer für die Außenbereich vorgesehenen Leuchte, die in erfindungsgemäßer Weise ausgestaltet ist;

- Figur 3: eine Ansicht der Rückseite der Leuchte bei abgenommener Gehäuserückwand;
- Figur 4: eine vergrößerte Darstellung eines Teilbereichs von Figur 3 und
- Figur 5: in vergrößerter Ansicht eine Seitenwand des Leuchtengehäuses mit der Öffnung zum Einführen des Betätigungswerkzeugs.

Das erfindungsgemäße Konzept wird im Nachfolgenden anhand des Ausführungsbeispiels einer für den Außenbereich vorgesehenen Leuchte beschrieben, die bspw. zur Straßenbeleuchtung genutzt wird oder als sog. Projektor eingesetzt werden kann. Wie allerdings bereits erwähnt ist die Erfindung nicht auf Leuchten für den Außenbereich beschränkt, sondern kann grundsätzlich bei sämtlichen Leuchtentypen zum Einsatz kommen, wobei sich die erfindungsgemäßen Vorteile insbesondere dann ergeben, wenn die Leuchte in Bereichen zum Einsatz kommt, die für Personen öffentlich zugänglich sind.

Die allgemein mit dem Bezugszeichen 100 versehene Leuchte besteht im dargestellten Fall genau genommen aus zwei Gehäusekomponenten, einem ersten Gehäuse 10 sowie einem zweiten Gehäuse 20, welches um ein Gelenk schwenkbar mit dem ersten Gehäuse 10 verbunden ist. Das erste Gehäuse 10 dient hierbei insbesondere der Aufnahme elektronischer Komponenten zur Versorgung von Leuchtmitteln. Die Leuchtmittel selbst hingegen sind in dem zweiten Gehäuse 20 angeordnet, welches den um die Achse I (s. Figur 1) schwenkbaren sog. Lichtkopf bildet. Versorgungsleitungen zwischen den Komponenten zur Stromversorgung, die im ersten Gehäuse 10 angeordnet sind, und den Leuchtmitteln im zweiten Gehäuse 20 sind hierbei durch das Gelenk hindurch geführt, wobei die Art und Weise der schwenkbaren Verbindung für die Erfindung im Weiteren unerheblich ist. Ferner ist das erfindungsgemäße Konzept selbstverständlich auch bei einer Leuchte realisierbar, die ein einziges Gehäuse aufweist, in dem sowohl die Leuchtmittel als auch die entsprechenden Mittel zur Stromversorgung der Leuchtmittel angeordnet sind. Im vorliegenden Fall ist die Erfindung insbesondere in dem ersten Gehäuseteil 10 realisiert, da hier dann unmittelbar eine Einstellung des Betriebsparameters der Leuchte, der dann durch die Mittel zur Stromversorgung der Leuchtmittel entsprechend umgesetzt wird, vorgenommen werden kann.

In dem Gehäuse 10, welches abgesehen von dem Kopplungsbereich mit dem zweiten Gehäuse 20 etwa quaderartig ausgeführt ist, sind also zunächst Mittel zur Stromversorgung von Leuchtmitteln angeordnet. Es kann sich bspw. um einen Konverter handeln, der die extern zur Verfügung gestellte Versorgungsspannung in eine geeignete Betriebsspannung für die Leuchtmittel, bei denen es sich vorzugsweise um LEDs handelt, umsetzt. Da die Leuchte 100 für den Außeneinsatz vorgesehen ist und die elektronischen Komponenten vor äußeren Einflüssen möglichst gut geschützt werden sollten, ist das Gehäuse 10 vorzugsweise geschlossen ausgeführt.

Im vorliegenden Fall ist das Gehäuse 10 aus zwei Gehäuseteilen gebildet, einem ersten topfartigen Gehäuse 11, welches zur Rückseite hin offen ist, sowie einem deckelartig ausgeführten zweiten Gehäuseteil 12, welches an der Rückseite des ersten Gehäuses 10 angeordnet und mit diesem - beispielsweise durch eine Schraubverbindung - verbunden ist. Die Figuren 3 und 4 zeigen hierbei die Leuchte 100 im geöffneten Zustand des ersten Gehäuses 10, bei dem der Gehäusedeckel 12 von dem topfartigen Gehäuseteil 11 gelöst und leicht zurückversetzt angeordnet ist.

In dieser Ansicht mit abgenommenem Gehäusedeckel 12, insbesondere in der vergrößerten Darstellung von Figur 4 ist ferner erkennbar, dass in dem von dem Gehäuse 10 umschlossenen inneren Aufnahmeraum 15 ein Bedienelement angeordnet ist, mit dessen Hilfe ein Betriebsparameter der Leuchte 100 eingestellt werden kann. Dieses Bedienelement ist im dargestellten Ausführungsbeispiel ein Druckknopf 20, der in der Nähe der Gehäuseseitenwand 13 positioniert ist. Im dargestellten Fall ruht der Druckknopf 20 auf einem sich durch den Innenraum 15 des Gehäuses 10 erstreckenden Boden 16 und ist derart ausgerichtet, dass eine Betätigung (Richtung F) des Druckknopfs 20 senkrecht zur Rückwand bzw. dem Deckel 12 erfolgt.

Durch Betätigen, also Drücken des dargestellten Druckknopfs 20 kann manuell durch einen Benutzer ein Betriebsparameter für die Leuchte 100 eingestellt werden. Bei diesem einstellbaren Betriebsparameter kann es sich bspw. um die Intensität des von den Leuchtmitteln abgegebenen Lichts handeln. D.h., mit Hilfe des Druckknopfs 20 kann ein Dimmwert für die Lichtabgabe der Leuchte 100 eingestellt werden. Die Erfindung ist allerdings nicht auf das Einstellen eines entsprechenden Dimmwerts für die Leuchte 100 beschränkt, sondern kann auch dann realisiert werden, wenn andere Betriebsparameter der Leuchte 100 angepasst werden sollen. Es kann sich hierbei bspw. um eine Einstellung eines Farbtemperaturwerts für die Lichtabgabe oder aber auch einer Zeitdauer für eine Einschaltzeit der Leuchte 100 oder dergleichen handeln. Ferner wäre durchaus denkbar, dass mehrere Betriebsparameter der Leuchte 100 individuell angepasst werden können, wobei dann jeweils ein entsprechendes Bedienelement mit einer nachfolgend noch näher beschriebenen Zugangsöffnung zur Verfügung gestellt werden muss.

Im dargestellten Fall soll also mit Hilfe des Druckknopfs 20 ein Dimmwert für die Leuchte 100 eingestellt werden. Hierbei ist vorzugsweise vorgesehen, dass die Einstellung im Rahmen eines sog. Switch-Dimm-Verfahrens erfolgt. In diesem Fall wird bei Betätigen des Knopfs 20 alternierend der Dimmwert der Leuchte 100 angehoben und wieder reduziert. Insbesondere wird bspw. bei erstmaliger Betätigung der Dimmwert - durch eine nicht näher dargestellte Steuereinheit der Leuchte 100 - kontinuierlich oder schrittweise bis zu dem maximal zur Verfügung stehenden Wert erhöht. Wird der Knopf 20 ein weiteres Mal betätigt, wird ausgehend von dem zuletzt eingestellten Dimmwert die Helligkeit wieder kontinuierlich bzw. schrittweise reduziert bis auf das zur Verfügung stehende Minimum. Es ist offensichtlich, dass durch entsprechend langes und ggf. mehrmaliges Betätigen des Druckknopfs 20 in einfacher Weise jeder beliebige Dimmwert des zur Verfügung stehenden Dimmbereichs eingestellt werden kann. In gleicher Weise könnte auch hinsichtlich der Einstellung anderer Betriebsparameter für die Leuchte 100 verfahren werden.

Erfindungsgemäß ist allerdings vorgesehen, dass der Druckknopf 20 geschützt innerhalb des geschlossenen Gehäuses 10 positioniert ist und nicht ohne weiteres von dritten Personen betätigt werden kann, gleichzeitig allerdings bspw. für einen Monteur die Einstellung des Betriebsparameters 100 sehr einfach und schnell durchgeführt werden kann.

Hierzu ist vorgesehen, dass aufgrund der Anordnung des Knopfs 20 im Inneren des Gehäuses 10 eine Betätigung ohne Hilfsmittel verhindert wird, allerdings das Gehäuse 10 derart ausgestaltet und der Druckknopf 20 derart positioniert ist, dass mit Hilfe eines Hilfswerkzeugs der Knopf 20 in einfacher Weise betätigt werden kann. Im vorliegenden Fall ist hierzu vorgesehen, dass in der Nähe des Druckknopfs 20 in der benachbarten Seitenwand 13 eine Öffnung 25 ausgebildet ist, welche das Einführen eines dünnen, stiftartigen Hilfswerkzeugs ermöglicht. Bei diesem Werkzeug kann es sich bspw. um einen dünnen Schraubenzieher oder den länglichen Schenkel eines dünnen Imbusschlüssels handeln. D.h., die Abmessungen der Öffnung 25 sind also äußerst gering und gestatten lediglich das Durchführen eines sehr schmalen Werkzeugs.

Im dargestellten Beispiel ist die Öffnung 25 im Endbereich der Seitenwand 13 des Gehäuseteils 11 als Ausnehmung ausgeführt. Die Öffnung 25 befindet sich also unmittelbar im Übergangsbereich zwischen Gehäuseteil 11 und Deckel 12. Je nach Ausgestaltung des Gehäuses 10 und Positionierung des Bedienelements im Inneren kann allerdings die Zugangsöffnung 25 auch an anderer geeigneter Stelle des Gehäuses 10 z.B. als Bohrung bzw. Loch ausgeführt sein.

Wie ferner erkennbar ist, ist die Öffnung 25 parallel zur Betätigungsrichtung F des Knopfs 20 leicht länglich ausgeführt, sodass bei entsprechendem seitlichen Bewegen des Werkzeugs parallel zur Betätigungsrichtung F des Knopfs 20 dieser betätigt werden kann. Ein Einstellen des Betriebsparameters der Leuchte 100 wird dann also dadurch vorgenommen, dass der Monteur durch die als kurzes Langloch ausgeführte Öffnung 25 das Hilfswerkzeug einführt, derart, dass dessen Endbereich oberhalb des Druckknopfs 20 positioniert ist. Durch seitliches Bewegen oder Kippen des Betätigungswerkzeugs kann dann der Knopf 20 betätigt und der Dimmwert in der oben beschriebenen Weise eingestellt werden. Ist die Einstellung erfolgt, kann das Werkzeug in einfacher Weise wieder aus der Öffnung 25 herausgezogen werden und die Leuchte 100 kann entsprechend dem eingestellten Betriebsparameter betrieben werden.

Eine Erleichterung der Positionierung des Werkzeugs bzgl. des Knopfs 20 wird zusätzlich durch einen Steg- oder Wandbereich 17 erzielt, der auf der Innenwand 16, auf der auch der Knopf 20 angeordnet ist, positioniert ist. Wie insbesondere anhand von Figur 4 erkennbar ist, ist dieser Wandbereich 17 kreisabschnittartig ausgeführt und erstreckt sich insbesondere konvex um den Knopf 20 herum. Einerseits wird dabei durch diesen Randbereich 17 verhindert, dass das Werkzeug zu weit in den Innenbereich des Gehäuses 10 eingeschoben werden kann und hierdurch möglicherweise andere elektronische Komponenten und/oder Leitungen beschädigt. Andererseits dient die Wand 17 als Anlagefläche für das Werkzeug und stellt hierdurch sicher, dass der Endbereich des Werkzeugs tatsächlich im Bereich oberhalb des Druckknopfs 20 positioniert werden kann. Diese Positionierung wird weiter dadurch verbessert, dass die Wand 17 wie erwähnt kreisbogenförmig ausgeführt ist und dementsprechend als Positionierungshilfe dient. Alternativ hierzu könnte allerdings selbstverständlich auch an der Rückseite des Druckknopfs 20 - gesehen von der Zuführungsöffnung 25 her - ein gerader Wandabschnitt vorgesehen sein.

Insgesamt erlaubt die erfindungsgemäße Lösung also, den im Innenbereich der Leuchte 100 geschützt positionierten Druckknopf 20 in einfacher Weise zu betätigen, um eine Einstellung eines Betriebsparameters der Leuchte 100 vornehmen zu können. Andererseits ist die Zuführungsöffnung 25 auch sehr unscheinbar gestaltet, sodass nicht für dritte Personen ohne weiteres ersichtlich ist, dass über diese Öffnung 25 eine Manipulation des Betriebsverhaltens der Leuchte 100 vorgenommen werden kann.

## Patentansprüche

1. Leuchte (100) mit einem Gehäuse (10), welches einen Aufnahmeraum (15) umschließt, wobei in dem Aufnahmeraum (15) ein Bedienelement (20) zum Einstellen eines Betriebsparameters der Leuchte (100) angeordnet ist und
wobei das Gehäuse (10) eine Öffnung (25) aufweist, durch welche das Bedienelement (20) für ein Betätigungswerkzeug von außen zugänglich ist, wobei das Bedienelement als Druckknopf ausgeführt ist,
**dadurch gekennzeichnet,**
**dass** das Gehäuse (10) eine innere Wand (17) oder einen inneren Steg aufweist, die bzw. der aus Sicht der Öffnung (5) an der Rückseite des Bedienelements (20) angeordnet ist.

2. Leuchte nach Anspruch 1,
**dadurch gekennzeichnet,**
**dass** das Gehäuse (10) aus zwei miteinander verbindbaren Gehäuseteilen (11, 12) gebildet ist, welche in einem Verbindungsbereich aneinander anliegen, wobei die Öffnung (25) in dem Verbindungsbereich ausgebildet ist.

3. Leuchte nach Anspruch 2,
**dadurch gekennzeichnet,**
**dass** ein erstes Gehäuseteil (11) topfartig ausgebildet ist und das zweite Gehäuseteil (12) in Form eines Deckels ausgebildet ist, wobei die Öffnung (25) in dem ersten Gehäuseteil (11) ausgebildet ist.

4. Leuchte nach einem der vorherigen Ansprüche,
**dadurch gekennzeichnet,**
**dass** die Öffnung (25) sich in einer Betätigungsrichtung (F) des Bedienelements (20) länglich erstreckt.

5. Leuchte nach Anspruch 4,
**dadurch gekennzeichnet,**
**dass** die Öffnung (25) als Langloch ausgebildet ist.

6. Leuchte nach Anspruch 5,
**dadurch gekennzeichnet,**
**dass** die Wand (17) bzw. der Steg gekrümmt, insbesondere konvex gekrümmt ausgeführt ist.

7. Leuchte nach einem der vorherigen Ansprüche,
**dadurch gekennzeichnet,**
**dass** diese eine mit dem Druckkopf (20) verbundene Steuereinheit aufweist, welche dazu ausgebildet ist, in einer ersten Betätigungsphase des Druckknopfs (20) den einzustellenden Betriebsparameter zu erhöhen und in einer darauffolgenden zweiten Betätigungsphase den einzustellenden Betriebsparameter zu reduzieren.

8. Leuchte nach einem der vorherigen Ansprüche,
**dadurch gekennzeichnet,**
**dass** es sich bei dem einzustellenden Betriebsparameter um eine Helligkeit der Leuchte (100) handelt.

9. Leuchte nach einem der vorherigen Ansprüche,
**dadurch gekennzeichnet,**
**dass** es sich bei dem einzustellenden Betriebsparameter um eine Farbtemperatur des abgegebenen Lichts handelt.

10. Leuchte nach einem der vorherigen Ansprüche,
**dadurch gekennzeichnet,**
**dass** es sich um eine Außenleuchte handelt.

## Claims

1. Lamp (100) having a housing (10) enclosing a receiving space (15), wherein a control element (20) for setting an operating parameter of the lamp (100) is arranged in the receiving space (15), and
wherein the housing (10) has an opening (25) through which the control element (20) is accessible from the outside for an actuating tool, wherein the control element is designed as a push button,
**characterized in that**
the housing (10) has an inner wall (17) or an inner web arranged at the rear of the control element (20) as seen from the perspective of the opening (5).

2. Lamp according to claim 1,
**characterized in that**
the housing (10) is formed from two housing parts (11, 12) which can be connected to one another and abut one another in a connecting region, wherein the opening (25) is formed in the connecting region.

3. Lamp according to claim 2,
**characterized in that**
a first housing part (11) is designed to be pot-like and the second housing part (12) is designed in the form of a lid, wherein the opening (25) is formed in the first housing part (11).

4. Lamp according to one of the preceding claims,
**characterized in that**
the opening (25) extends elongately in an actuation direction (F) of the control element (20).

5. Lamp according to claim 4,
**characterized in that**
the opening (25) is designed as an oblong hole.

6. Lamp according to claim 5,
**characterized in that**
the wall (17) or the web is designed to be curved, in particular to be convexly curved.

7. Lamp according to one of the preceding claims,
**characterized in that**
it has a control unit which is connected to the print head (20) and is designed to increase the operating parameter to be set in a first actuation phase of the push button (20) and to reduce the operating parameter to be set in a subsequent second actuation phase.

8. Lamp according to one of the preceding claims,
**characterized in that**
the operating parameter to be set is a brightness of the lamp (100) .

9. Lamp according to one of the preceding claims,
**characterized in that**
the operating parameter to be set is a color temperature of the emitted light.

10. Lamp according to one of the preceding claims,
**characterized in that**
it is an outdoor lamp.

## Revendications

1. Luminaire (100) comprenant un boîtier (10) entourant un espace de logement (15) dans lequel espace de logement (15) est disposé un élément de commande (20) destiné à régler un paramètre de fonctionnement du luminaire (100), et
dans lequel le boîtier (10) présente une ouverture (25) à travers laquelle l'élément de commande (20) est accessible à un outil d'actionnement depuis l'extérieur, l'élément de commande étant réalisé sous la forme d'un bouton-poussoir,
**caractérisé en ce que**
le boîtier (10) présente une paroi intérieure (17) ou nervure intérieure respectivement située sur la face arrière de l'élément de commande (20), vu depuis l'ouverture (5).

2. Luminaire selon la revendication 1,
**caractérisé en ce que**
le boîtier (10) est formé de deux parties de boîtier (11, 12) pouvant être reliées l'une à l'autre, lesquelles sont appliquées l'une contre l'autre dans une zone de liaison, l'ouverture (25) étant formée dans la zone de liaison.

3. Luminaire selon la revendication 2,
**caractérisé en ce que**
une première partie de boîtier (11) est en forme de pot et la deuxième partie de boîtier (12) est en forme de couvercle, l'ouverture (25) étant réalisée dans la première partie de boîtier (11) .

4. Luminaire selon l'une des revendications précédentes,
**caractérisé en ce que**
l'ouverture (25) s'étend dans un sens d'actionnement (F) de l'élément de commande (20).

5. Luminaire selon la revendication 4,
**caractérisé en ce que**
l'ouverture (25) se présente sous la forme d'un trou oblong.

6. Luminaire selon la revendication 5,
**caractérisé en ce que**
la paroi (17) ou nervure est incurvée, notamment de manière convexe.

7. Luminaire selon l'une des revendications précédentes,
**caractérisé en ce que**
ledit luminaire présente une unité de commande reliée au bouton-poussoir (20) et conçue, dans une première phase d'actionnement du bouton-poussoir (20), pour augmenter le paramètre de fonctionnement à régler et, dans une deuxième phase d'actionnement subséquente, pour réduire le paramètre de fonctionnement à régler.

8. Luminaire selon l'une des revendications précédentes,
**caractérisé en ce que**
le paramètre de fonctionnement à régler est la luminosité dudit luminaire (100).

9. Luminaire selon l'une des revendications précédentes,
**caractérisé en ce que**
le paramètre de fonctionnement à régler est la température de couleur de la lumière émise.

10. Luminaire selon l'une des revendications précédentes,
**caractérisé en ce que**
ledit luminaire est un luminaire d'extérieur.
